# EUROPÄISCHE PATENTSCHRIFT

(11) **EP 0 177 886 B1**
(45) Veröffentlichungstag und Bekanntmachung des Hinweises auf die Patenterteilung: **16.08.1990**
(21) Anmeldenummer: 85112436.2
(22) Anmeldetag: 01.10.1985
(51) Int. Cl.: B41F 5/24, B41F 7/24

(54) **Flexodruckmaschine mit mehreren Farbwerken und Formzylindern**
Flexographic printing machine with several printing units and forme cylinders
Machine d'impression flexographique ayant plusieurs unités d'encrage et cylindres imprimeurs

(30) Priorität: 10.10.1984 DE 3437216
(43) Veröffentlichungstag der Anmeldung: 16.04.1986
(73) Patentinhaber: Windmöller & Hölscher, D-49525 Lengerich (DE)
(72) Erfinder: Ottenhues, Ludger, D-4542 Tecklenburg 2 (DE); Wesselmann, Heinz, D-4542 Tecklenburg 2 (DE)
(74) Vertreter: Lorenz, Eduard

(56) Entgegenhaltungen:
- GB-A- 2 111 912
- US-A- 3 983 808

## Beschreibung

Die Erfindung betrifft eine Flexodruckmaschine mit mehreren Farbwerken und Formzylindern und mit mindestens einem von einem Zentralrad angetriebenen Gegendruckzylinder, mit dem die Formzylinderzahnräder im Druckbetrieb kämmen, wobei die Formzylinder auf Formzylinderschlitten gelagert sind, die auf etwa tangential bis radial zu dem Zentralrad angeordneten Führungen des Maschinengestells an den Gegendruckzylinder zum Druckbetrieb anstellbar und von diesem abstellbar sind, und wobei die Rasterwalzen der Farbwerke, deren Rasterwalzenzahnräder mit den Formzylinderzahnrädern kämmen, auf Fabrwerksschlitten in Führungen der Formzylinderschlitten verfahrbar sind.

Bei Flexodruckmaschinen müssen nach jedem Druckauftrag die Formzylinder gewechselt werden, wobei sich auch die jeweiligen Druckformate ändern können. Die Anzahl der zu wechselnden Formzylinder hängt von der Zahl der zu druckenden Farben ab. Bei jedem Druckauftrag müssen die Formen eines jeden Formzylinders derart zueinander ausgerichtet sein, daß die durch die Flexodruckmaschine laufende Bahn passergerecht bedruckt wird. Es bedeutet daher ein besonderes Problem, die Formzylinder möglichst schnell über die Formzylinderzahnräder mit dem Zentralrad für einen passergerechten Druck richtig in den Eingriff zu bringen, so daß nach einer möglichst kurzen Umrüstzeit mit dem Drukken begonnen werden kann und längere Stillstandszeiten der teuren Druckmaschine vermieden sind.

Um die langen und von Hand kaum ausführbaren Umrüstarbeiten für einen neuen Druckauftrag zu vermeiden, ist bei einer aus der DE-A-33 05 095 bekannten Flexodruckmaschine der eingangs angegebenen Art eine Einstellvorrichtung bekannt, mit der sich außerhalb der Druckmaschine die Formzylinderzahnräder so mit dem Formzylinder verbinden lassen, daß diese nach dem Einheben in die Flexodruckmaschine eine Stellung zu dem zuvor entsprechend ausgerichteten Zentralrad einnehmen, daß die Zahnräder sämtlicher Formzylinder durch die Formzylinderschlitten in einen passergerechten Eingriff mit dem Zentralrad gebracht werden können. Um diese Voreinstellung zu ermöglichen, ist die Formzylinderwelle mit einer Keilnut versehen, auf die eine Mantellinie des Formzylinders projiziert ist und die damit den Bezugspunkt für die Ausrichtung des Formzylinders bildet.

Die Einstelleinrichtung ist mit einem eine entsprechende Keilnut aufweisenden Wellenzapfen versehen, auf die eine mit einer äußeren Keilnutverzahnung versehene Buchse aufschiebbar ist, die einen in die Keilnut einschiebbaren zentrierenden Bolzen und einen Klemmring aufweist. Auf diese erste Buchse ist eine zweite Buchse mit innerer Keilnutverzahnung aufschiebbar, mit der das Formzylinderzahnrad drehfest verbunden ist. Auf diese zweite Buchse ist eine dritte Buchse aufgeschoben, die über einen Klemmring befestigt und mit einer Rastausnehmung auf ihren Umfang versehen ist, durch die die Winkellage zu dem zentrierenden Bolzen bestimmt ist. Durch die Einstellvorrichtung wird zunächst der zentrierende Bolzen auf die Keilnut derart ausgerichtet, daß die Verzahnungen richtig zu den Formen der Formzylinder stehen, wenn die Ankuppelung an das Zentralrad durch Verschiebung auf Durchmesserlinien erfolgen würde. Zumindest einige der Formzylinder sind jedoch zu dem Zentralrad tangential versetzt angeordnet. Die dritte Busche wird daher nach entsprechender Drehung in der Einstellvorrichtung mit der zweiten Buchse in einer Stellung verspannt, die der jeweiligen Phasenverschiebung aufgrund des tangentialen Versatzes der Formzylinder entspricht. Nach dem Verspannen der ersten Buchse auf dem jeweiligen Wellenzapfen der Formzylinder läßt sich dieser in der Flexodruckmaschine dadurch richtig zu dem Zentralrad ausrichten, daß dieser so lange gedreht wird, bis die Rastausnehmung in der dritten Buchse in den zugehörigen lagerichtig in dem Maschinengestell angeordneten Rastbolzen einrastet.

Die Einrichtung dieser bekannten Flexodruckmaschine ist aufgrund der besonderen Einstellvorrichtung sowie der relativ zueinander auszurichtenden und miteinander und mit einem Wellenzapfen der Formzylinder zu verspannenden Buchsen aufwendig und umständlich und zudem wegen der vielen zueinander auszurichtenden Teile und Ungenauigkeiten der Einstelleinrichtung Fehlern unterworfen. Weiterhin ist nicht sichergestellt, daß beim Einbau die richtigen Formzylinder in die zugehörigen Lager eingebaut werden, so daß es zu einem Vertauschen und dadurch bedingte Störungen kommen kann.

Aufgabe der Erfindung ist es daher, eine Flexodruckmaschine der eingangs angegebenen Art zu schaffen, deren Formwalzen sich einfacher und mit größerer Sicherheit gegen einen Satz neuer passergerecht ausgerichteter Formwalzen austauschen lassen.

Erfindungsgemäß wird diese Aufgabe dadurch gelöst, daß die Formzylinder oder Formzylinderzahnräder mit zu der Formzylinderachse zentrischen Fortsätzen oder Naben versehen sind, die auf ihren Mänteln auf axial zueinander versetzten, der Anzahl der Formzylinder entsprechenden Umfangslinien Rastbohrungen aufweisen, daß die Formzylinderschlitten mit ausfahrbaren oder ausschwenkbaren Rastbolzen versehen sind, die jeweils in radialen Ebenen derart versetzt zueinander angeordnet sind, daß die jeweils in die Rastbohrung des zugehörigen Formzylinders der durch den jeweiligen axialen Versatz der Rastbohrung bestimmt ist, einfallen können, daß die Rastbohrungen für jeden Formzylinder derart angeordnet sind, daß die durch diese und die Rastbolzen auf den Formzylinderschlitten fixierten Formzylinder mit zueinander für einen passergerechten Druck ausgerichteten Formen in die in ihre Paßstellung ausgerichtete Verzahnung des Zentralrades eingefahren werden können.

Bei der erfindungsgemäßen Flexodruckmaschine sind aufwenidge und unvermeidbaren Fehlern unterworfene Einrichtarbeiten bei der winkelrichtigen Befestigung der Formzylinderzahnräder relativ zu den Formzylindern vermieden, weil jeder Formzylinder mit einer besonderen seiner Stellung relativ zur Druckmaschine entsprechenden Spur versehen ist, auf der lagerichtig zu den Druckförmen die Rastbohrung angeordnet ist, so daß ein Vertauschen der Formzylinder und ein Einbau mit einer falschen Winkelstellung zu dem Zentralrad ausgeschlossen sind. Die Ausrichtung der Rastbohrung auf der richtigen Spur erfolgt bereits bei dem Belegen der Formzylinder mit den Formen. Das Einrichten und Befestigen der Formen erfolgt mit größter Sorgfalt, so daß es keinen besonderen zusätzlichen Aufwand erfordert, die richtige Winkelstellung der Rastbohrung zu den Formen festzulegen.

Die auf den Formzylinderschlitten winkelrichtig fixierten Formzylinderzahnräder lassen sich jedoch nur dann störungsfrei in die Zähne des Zentralrades einfahren, wenn dieses ebenfalls in seine Paßstellung zu den Formzylinderzahnrädern ausgerichtet ist. Nach einer besonderen Ausgestaltung, ist daher vorgesehen, daß zur Ausrichtung des Zentralrades in seine Paßstellung ein in seiner radialen Ebene schwenkbarer Hebel im Maschinengestell gelagert ist, an dessen freien Ende ein in die Verzahnung des Zentralrads einschwenkbares Ritzel, das zur Erzeugung eines Bremsmoments reibschlüssig mit dem Hebel verbunden ist, gelagert ist, daß mit dem Ritzel ein kürzerer in Richtung der Schwenkachse des Hebels weisender zweiter Hebel verbunden ist, an dessen freiem Ende eine Druckmittel-Kolben-Zylindereinheit angelenkt ist, dessen anderes Ende im Maschinengestell gelagert ist, daß das Bremsmoment so groß ist, daß der Hebel durch die Druckmittel-Kolben-Zylindereinheit bis zum Anstoßen des Ritzels gegen das Zentralrad verschwenkt wird, bevor der zweite Hebel das Ritzel verdreht, und daß die Endlage der Hebel durch die ausgefahrene Stellung der Druckmittel-Kolben-Zylindereinheit festgelegt ist.

Aufgrund des Bremsmoments verschwenkt die Druckmittel-Kolben-Zylindereinheit den ersten Hebel so lange gegen das Zentralrad, bis die Zähne des Rittels gegen die Zähne des Zentralrades stoßen und sich auf diesen abstützen. Sobald diese Abstützung erfolgt, verdreht der zweite Hebel das Ritzel, so daß die Zähne des Ritzels mit den Zähnen des Zentralrades in Eingriff gelangen, falls dies nicht bereits bei der ersten Annäherung erfolgt sein sollte. Nachdem die Zähne miteinander in Eingriff gekommen sind, dreht das Ritzel das Zentralrad in eine vorbestimmte Stellung, die durch die ausgefahrene Stellung der Druckmittel-Kolben-Zylindereinheit festgelegt ist. In dieser Stellung ist die Verzahnung des Zentralrades derart zu den Formzylinderzahnrädern ausgerichtet, daß diese störungsfrei in Eingriff mit dem Zentralrad gefahren werden können.

Zweckmäßigerweise greift zur Einstellung des Bremsmoments ein von einer Feder beaufschlagter Bremsbelag an dem Ritzel an, deren Vorspannung durch eine Stellschraube veränderbar ist.

Die Rasterwalze muß zwar nicht winkelrichtig zu der Formwalze ausgerichtet sein, die Rasterwalzenzahnräder müssen aber relativ zu den Formwalzenzahnrädern eine Stellung einnehmen, daß die Verzahnung durch den Farbwerksschlitten miteinander in Eingriff gefahren werden können. Nach einer bevorzugten Ausführungsform, ist daher vorgesehen, daß auf jedem Farbwerksschlitten konzentrisch zu dem Rasterwalzenzahnrad ein segmentförmiger Träger befestigt ist, in dem radial zu dem Rasterwalzenzahnrad ausfahrbare Stifte mit zwischen dessen Zähne einfahrbaren Köpfen gelagert sind, und daß die Köpfe um den Bruchteil ihrer Anzahl versetzt über eine Teilkreistellung an der Verzahnung angreifen. Um ein störungsfreies Zusammenfahren der Verzahnungen zu gewährleisten, muß ein vorbestimmter Stift mit seinem Kopf in die Verzahnung des betreffenden Rasterwalzenzahnrades eingreifen. Ist dieser Eingriff erfolgt, können die Verzahnungen zusammengefahren werden, wobei der Fehler höchstens den der Anzahl der Stifte entsprechenden Bruchteil der Teilkreisteilung entspricht. Dieser Fehler kann in Kauf genommen werden, da die Anzahl der Stifte mindestens so groß ist, daß ein Aufeinandertreffen von Zahnköpfen ausgeschlossen ist.

Wenn der ein störungsfreies Zusammenfahren der Verzahnungen gewährleistende Stift festgelegt ist, werden zuvor der Reihe nach die anderen Stifte mit ihren Zahnköpfen eingefahren, um das betreffende Rasterwalzenzahnrad vorauszurichten. Der erste zwischen zwei Zähne eingreifende Kopf verdreht das Rasterwalzenzahnrad seiner Stellung entsprechend, wobei die folgenden Stifte weitere Verdrehungen bewirken, so daß in der vorgesehenen Reihenfolge der Stifte der die richtige Ausrichtung bewirkende Stift zwischen zwei Zähne eingreifen muß. Wenn erst der vor dem ausrichtenden Stift liegende Stift zwischen zwei Zähne eingreift, greift auch der ausrichtende Stift zwischen zwei Zähne unter geringer Verdrehung des Rasterwalzenzahnrades ein.

Beim Zusammenfahren der Verzahnungen wird der ausrichtende Stift so weit zurückgezogen, daß er einen vollständigen Zahneingriff nicht blockiert.

Ein Ausführungsbeispiel der Erfindung wird nachstehend anhand der Zeichnung näher erläutert. In dieser zeigt
Fig. 1 eine Flexodruckmaschine in schematischer Seitenansicht,
Fig. 2 die Einrichtung zur Positionierung des Zentralrades in Seitenansicht,
Fig. 3 die Einrichtung nach Fig. 2 mit in die Zähne des Zentralrades eingreifendem Ritzel,
Fig. 4 die Vorrichtung nach den Fig. 2 und 3 in Draufsicht,
Fig. 5 die Einrichtung zum Vereinstellen der Formzylinderzahnräder und der Rasterwalzenzahnräder in Seitenansicht und
Fig. 6 die Vorrichtung nach Fig. 5 in Draufsicht.

Das Gestell 1 der Flexodruckmaschine ist mit sechs Konsolen 2 ausgerüstet. Jede der Konsolen 2 trägt zunächst einen Schlitten 3, der an seinen vorderen Ende ein Lager 4 aufweist. Dieses Lager 4 trägt die Achse 5 des Formzylinders 6, wobei der Teilkreis des Formzylinderzahnrades 7 den gleichen Durchmesser aufweist wie der Formzylinder 6. Mit dem Formzylinderzahnrad 7 ist eine Nabe 8 fest verbunden, die über den Umfang verteilt mehrere axial zueinander versetzte Rasterbohrungen aufweist. Die Anzahl dieser Rasterbohrungen entspricht der Anzahl der zu einer Druckmaschine gehörenden Druckwerke bzw. Formzylinder. Im dargestellten Fall sind sechs Formzylinder vorgesehen. Auf den Formzylindernaben sind daher die Bohrungen 9 auf sechs axial zueinander versetzten Spuren verteilt.

Wie die Fig. 5 und 6 zeigen, weist der Schlitten 3 zwei Gelenkbolzen 10 und 11 auf, wobei um den Gelenkbolzen 10 ein abgewinkelter Rasthebel 12 schwenkbar gelagert ist. An dem Zapfen 11 des Formzylinderschlittens ist schwenkbar ein Pneumatikzylinder 13 gelagert, dessen Kolbenstange an einen Arm des Rasthebels 12 angreift. Mit dem von dem Gelenkbolzen 10 abgewandten Ende des freien Arms des Rasthebels 12 ist ein Rastbolzen 14 verbunden, der axial so ausgerichtet ist, daß der Rastbolzen nur in eine der Rastbohrungen 9 bei entsprechender Verdrehung des Formzylinderzahnrades eingreifen kann. Ist folglich ein Formzylinder 6 gegen einen anderen ausgewechselt worden, so braucht der Formzylinder nur noch von Hand so weit verdreht zu werden, bis der entsprechende Rastbolzen 14 in die zugehörige Rastbohrung 9 einfällt. Das Formzylinderzahnrad des Formzylinders 6 hat dann die gewünschte voreingestellte Winkellage erreicht.

Im Anschluß daran ist es erforderlich, auch das Rasterwalzenzahrad 15 der Rasterwalze 16 in eine bestimmte Winkellage zu bringen, damit die Zähne des Rasterwalzenzahnrades 15 in die Zähne des Formzylinderzahnrades 7 eingreifen können. Um dies zu erreichen, ist mit dem Farbwerksschlitten 17, der die Rasterwalze 16 trägt und der auf dem Formzylinderschlitten 3 verfahrbar angeordnet ist, konzentrisch zu dem Rasterwalzenzahnrad 15 ein trägerartiges Segment 18 fest verbunden. Dieses Segment 18 weist vier Pneumatikzylinder 19 auf, deren Kolbenstangen an ihren vorderen Enden Positionierstifte 20, 21, 22 und 23 tragen. Die Anordnung der Zylinder 19 an dem Segment ist so getroffen, daß ein bestimmter Positionierstift, der zuvor festgelegt wird, in dargestellten Fall der Positionierstift 21, in seiner ausgefahrenen Stellung in eine Zahnlücke des Rasterwalzenzahnrades 15 eingefahren sein muß. Wenn dies, wie Fig. 5 zeigt, der Fall ist, ist das Rasterwalzenzahnrad 15 gegenüber dem Formzylinderzahnrad 7 ausgerichtet. Da aber das Rasterwalzenzahnrad 15 jede beliebige Stellung einnehmen kann, geschieht es des öfteren, daß der Positionierstift 21 keine Zahnlücke trifft. Um dann das Rasterwalzenzahnrad entsprechend verdrehen zu können, werden die übrigen Positionierstifte 20, 22 und 23 in bestimmter Reihenfolge nacheinander ausgefahren, wodurch das Rasterwalzenzahnrad 15 jeweils um einen kleinen Schritt verdreht wird, so daß dann der Positionierstift 21, der als letzter der vier Positionierstifte ausgefahren wird, mit Sicherheit in eine Zahnlücke einrasten kann, wobei der Positionierstift 21 das Rasterwalzenzahnrad 15 bei seinem endgültigen Eindrigen in die Zahnlücke ggf. noch um ein geringes Maß verdreht.

In den meisten Fällen läuft bei "Druck-ab-Stellung" die Rasterwalze 16 und damit auch das Rasterwalzenzahnrad 15 weiter. In einem solchen Fall reicht es aus, den Positionierstift 21 sofort auszufahren, ohne die restlichen Stifte 20, 22 und 23 zur Voreinstellung zuvor betätigt zu haben. Aufgrund der Rotation des Rasterwalzenzahnrades 15 sucht sich nämlich der Positionierstift 21 eine Zahnlücke aus. Der Weiterlauf der Rasterwalze 16 durch einen separaten Antrieb ist dabei noch immer gewährleistet, weil zwischen dem Rasterwalzenzahnrad 15 und der Welle der Rasterwalze 16 ein Freilauf 24 angeordnet ist. Sind nun Formzylinderzahnrad 7 und Rasterwalzenzahnrad 15 in etwa zueinander ausgerichtet, wird der Farbwerksschlitten 17 in Richtung des Formzylinderzahnrades 7 so weit verfahren, bis sich die Spitzen der Zähne des Formzylinderzahnrades 7 und des Rasterwalzenzahnrades 15 gerade eben überschneiden. Danach wird der Positionierstift 21 zurückgefahren und der Schlitten 17 so weit in Richtung Formzylinderzahnrad 7 gefahren, bis die Zähne vollständig in Eingriff gelangen. Wegen dieser Einfahrbewegung wird dann unter Umständen noch das Rasterwalzenzahnrad vom Formatzahnrad um einen Winkelbetrag verdreht, weil nämlich die Ausrichtung des Rasterwalzenzahnrades 15 zum Formzylinderzahnrad 7 aufgrund des Vorhandenseins von nur vier Positionierstiften nur der Genauigkeit einer Viertel-Teilkreistellung entsprechen kann.

In Versuchen ist festgestellt worden, daß eine solche Aufteilung ausreichend ist, um einen zuverlässigen Zahneingriff zu gewährleisten. Selbstverständlich ist auch die Anordnung von beispielsweise zehn Positionierstiften möglich, so daß dann eine Positioniergenauigkeit von einem Zehntel Teilkreistellung erreicht werden kann.

Die Figuren 2 bis 4 zeigen nun eine Möglichkeit der Zentrierung des Zentralrades 25 selbst. Zu diesem Zweck ist unterhalb des Zentralrades 25 ein fester Lagerpunkt 26 vorgesehen, an dem zwei Hebel 27 mit Abstand parallel zueinander gelagert sind. Diese Hebel 27 nehmen an ihren dem Lagerpunkt 26 entgegengesetzten Enden eine Achse 28 auf, die ein Ritzel 29 trägt. Die Nabe 30 dieses Ritzels 29 ist mit einer Gabel 31 fest verbunden, die an ihrem freien Ende einen Kreuzkopf 32 trägt. Mit dem Kreuzkopf 32 steht die Kolbenstange 33 einer pneumatischen Kolben-Zylinder-Einheit 34 in Verbindung.

Wie insbesondere aus Fig. 4 hervorgeht, sind zwischen der Nabe 30 und den Hebeln 27 auf die Achse 28 zwei Bremsscheiben 35 aufgesetzt. Die Reibung zwischen den beiden Hebeln 27 einerseits und der Nabe 30 andererseits kann durch eine Druckfeder 36 und eine diese spannende Schraube 37 bedarfsweise verstellt werden. Fährt nun die Kolbenstange 33 aus ihrer in Fig. 2 dargestellten Stellung nach oben, trifft ein Zahn des Ritzels 29 entweder eine Zahnlücke des Zentralrades 25 oder den Zahnkopf eines Zahnes des Zentralrades 25.

Während dieser Bewegungsphase bewegt sich die gesamte aus Gabel 31, Ritzel 29 und Hebeln 27 bestehende Einheit um den festen Lagerpunkt 26 nach oben, weil nämlich die Bremsscheiben 35 zunächst einmal eine Schwenkung der Gabel 31 relativ zu den Hebeln 27 verhindern. Fährt nun die Kolbenstange 33 weiter aus, wird das Ritzel 29 gegenüber den Hebeln 27 unter Überwindung der durch die Bremsscheiben 35 erzeugten Reibkraft so weit verdreht, bis ein Zahn des Ritzels 29 tatsächlich in eine Zahnlücke des Zentralrades 25 eingreift. Wird nun die Kolbenstange 33 noch weiter ausgefahren, unter Ausnutzung ihres gesamten Hubes, wird das Zentralrad 25 um einen bestimmten Betrag vom Ritzel 29 verdreht und in seine feste Endposition gefahren. Gegenüber dieser festen Endposition des Zentralrades 25 ist das Formatrad 7 voreingestellt. Gegenüber dem Formatrad 7 wiederum ist durch die Positionierstifte 20 bis 23 das Rasterwalzenrad 15 bis auf ein Viertel einer Zahnteilung voreingestellt. Sobald diese drei Voreinstellungen vorgenommen sind, können die Zahnräder (Zentralrad, Formatrad, Rasterwalzenrad) ineinandergefahren werden.

Es ist vorstehend beschrieben worden, wie ein Druckwerk zum Zentralrad bzw. Gegendruckzylinder 38 eingestellt wird. In analoger Weise werden selbstverständlich dann auch die übrigen fünf Druckwerke zum Gegendruckzylinder 38 eingestellt. Dabei sind selbstverständlich die den übrigen Druckwerken zugeordneten Rasterhebel 12 jeweils um den Betrag in Achsrichtung gegeneinander versetzt, daß ihre entsprechenden Zapfen 14 nur in die ihnen zugeordneten Rasterbohrungen 9 auf der Nabe 8 einrasten können. Erwähnt werden sollte noch, daß der Formzylinder 6 mit zugehörigem Formatrad 7, Nabe 8 und Rasterbohrung 9 für alle sechs Druckwerke identisch aufgebaut ist.

## Patentansprüche

1. Flexodruckmaschine (1) mit mehreren Farbwerken und Formzylindern (6) und mit mindestens einem von einem Zentralrad (25) angetriebenen Gegendruckzylinder (38), mit dem die Formzylinderzahnräder (7) im Druckbetrieb kämmen, wobei die Formzylinder (6) auf Formzylinderschlitten (3) gelagert sind, die auf etwa tangential bis radial zu dem Zentralrad (25) angeordneten Führungen des Maschinengestells an den Gegendruckzylinder (38) zum Druckbetrieb anstellbar und von diesem abstellbar sind, und wobei die Rasterwalzen (16) der Farbwerke, deren Rasterwalzenzahnräder (15) mit den Formzylinderzahnrädern (7) kämmen, auf Farbwerksschlitzen (17) in Führungen der Formzylinderschlitten (3) verfahrbar sind, dadurch gekennzeichnet, daß die Formzylinder (6) oder Formzylinderzahnräder (7) mit zu der Formzylinderachse (5) zentrischen Fortsätzen oder Naben (8) versehen sind, die auf ihren Mänteln auf axial zueinander versetzten, der Anzahl der Formzylinder (6) entsprechenden Umfangslinien Rastbohrungen (9) aufweisen, daß die Formzylinderschlitten (3) mit ausfahrbaren oder ausschwenkbaren Rastbolzen (14) versehen sind, die jeweils in radialen Ebenen derart versetzt zueinander angeordnet sind, daß die jeweils in die Rastbohrung (9) des zugehörigen Formzylinders (6), der durch der jeweiligen axialen Versatz der Rastbohrung (9) bestimmt ist, einfallen können, daß die Rastbohrungen (9) für jeden Formzylinder (6) derart angeordnet sind, daß die durch diese und die Rastbolzen (14) auf den Formzylinderschlitten (3) fixierten Formzylinder (6) mit zueinander für einen passergerechten Druck ausgerichteten Formen in die in ihre Paßstellung ausgerichtete Verzahnung des Zentralrades (25) eingefahren werden können.

2. Flexodruckmaschine nach Anspruch 1, dadurch gekennzeichnet, daß zur Ausrichtung des Zentralrades (25) in seine Paßstellung ein in seiner radialen Ebene schwenkbarer erster Hebel (27) im Maschinengestell gelagert ist, an dessen freiem Ende ein in die Verzahnung des Zentralrades (25) einschwenkbares Ritzel (29), das zur Erzeugung eines Bremsmoments reibschlüssig mit dem ersten Hebel (27) verbunden ist, gelagert ist, daß mit dem Ritzel (29) ein kürzerer in Richtung der Schwenkachse (26) des ersten Hebels (27) weisender zweiter Hebel (31) verbunden ist, an dessen freiem Ende eine Druckmittelkolbenzylindereinheit (34) angelenkt ist, dessen anderes Ende im Maschinengestell gelagert ist, daß das Bremsmoment so groß ist, daß der erste Hebel (27) durch die Druckmittelkolbenzylindereinheit (34) bis zum Anstoßen des Ritzels (29) gegen das Zentralrad (25) verschwenkt wird, bevor der zweite Hebel (31) das Ritzel (29) verdreht, und daß die Endlage der Hebel (27, 31) durch die ausgefahrene Stellung der Druckmittelkolbenzylindereinheit (34) festgelegt ist.

3. Flexodruckmachine nach Anspruch 1 oder 2, dadurch gekennzeichnet, daß zur Einstellung des Bremsmoments ein von einer Feder (36) beaufschlagter Bremsbelag (35) an dem Ritzel (29) angreift, deren Vorspannung durch eine Stellschraube (37) veränderbar ist.

4. Flexodruckmaschine nach einem der Ansprüche 1 bis 3, dadurch gekennzeichnet, daß auf jedem Farbwerksschlitten (17) konzentrisch zu dem Rasterwalzenzahnrad (15) ein segmentförmiger Träger (18) befestigt ist, in dem radial zu dem Rasterwalzenzahrad (15) ausfahrbare Stifte (20, 21, 22, 23) mit zwischen dessen Zähne einfahrbaren Köpfen gelagert sind, und daß die Köpfe um den Bruchteil ihrer Anzahl versetzt über eine Teilkreisteilung an der Verzahnung angreifen.

5. Flexodruckmaschine nach Anspruch 4, dadurch gekennzeichnet, daß die Stifte durch (20, 21, 22, 23) durch pneumatische Druckmittelkolbenzylindereinheiten (19) ausfahrbar sind.

6. Flexodruckmaschine nach Anspruch 4 oder 5, dadurch gekennzeichnet, daß vier Stifte (20, 21, 22, 23) vorgesehen sind.

## Revendications

1. Machine d'impression flexographique (1) comportant plusieurs unités d'encrage et cylindres imprimeurs (6) et au moins un cylindre à contre-pression (38) actionné par une roue centrale (25), avec lequel les roues dentées (7) des cylindres imprimeurs s'engrènent pendant l'impression, dans laquelle les cylindres imprimeurs (6) sont logés sur des chariots (3) de cylindres imprimeurs qui peuvent être amenés, sur des guidages du bâti de machine disposés approximativement ds manière tangentielle jusqu'à radiale par rapport à la roue centrale (25), contre le cylindre à contre-pression (38) pour imprimer, et être éloignés de celui-ci, et dans laquelle les cylindres de trame (16) des unités d'encrage, dont les roues dentées (15) desdits cylindres de trame s'engrènent avec les roues dentées (7) des cylindres imprimeurs, peuvent être déplacés sur des chariots (17) des unités d'encrage dans des guidages des chariots (3) des cylindres imprimeurs, caractérisée en ce que les cylindres imprimeurs (6) ou les roues dentées (7) des cylindres imprimeurs sont pourvus de prolongements ou moyeux (8) centrés par rapport à l'axe (5) des cylindres imprimeurs, qui présentent des trous d'arrêt (9) sur leur surface, sur des lignes périphériques décalées axialement les unes par rapport aux autres et dont le nombre correspond au nombre de cylindres imprimeurs (6), que les chariots (3) des cylindres imprimeurs sont pourvus de boulons d'arrêt (14) pouvant sortir et pivoter, qui sont respectivement décalés les uns par rapport aux autres sur des plans radiaux de manière telle qu'ils peuvent s'encliqueter respectivement dans le trou d'arrêt (9) du cylindre imprimeur (6) associé, qui est déterminé par le déport axial respectif du trou d'arrêt (9), que les trous d'arrêt (9) sont disposés pour chaque cylindre imprimeur (6) de manière telle que les cylindres imprimeurs (6), fixés sur les chariots (3) de cylindres imprimeurs au moyen de ces trous et des boulons d'arrêt (14), comportant des formes alignées les unes par rapport aux autres pour une impression ajustée, puissent être enclenchés dans la denture, alignée dans sa position d'ajustage, de la roue centrale (25).

2. Machine d'impression flexographique selon la revendication 1, caractérisée en ce que, pour aligner la roue centrale (25) dans sa position d'ajustage, un premier levier (27) pouvant pivoter sur son plan radial est monté dans le bâti de machine, à l'extrémité libre duquel est logé un pignon (29) pouvant s'encliqueter dans la denture de la roue centrale (25), qui est relié au premier levier (27) selon un entraînement par friction pour créer un moment de freinage, qu'un deuxième levier (31) plus court, dirigé en direction de l'axe de pivotement du premier levier (27), est relié au pignon (29), et à l'extrémité libre dudit deuxième levier (31) est articulée une unité pneumatique piston-cylindre (34), son autre extrémité étant logée dans le bâti de machine, que le moment de freinage est d'une importance telle que le premier levier (27) est pivoté par l'unité pneumatique piston-cylindre (34) jusqu'à ce que le pignon (29) vienne buter contre la roue centrale (25) avant que le deuxième levier (31) fasse tourner le pignon (29), et que la positoin finale des leviers (27, 31) est déterminée par la position sortie de l'unité pneumatique piston-cylindre (34).

3. Machine d'impression flexographique selon la revendication 1 ou 2, caractérisée en ce qu'une garniture de frein (35), chargée par un ressort (36), agit sur le pignon (29) pour régler le moment de freinage, dont la précontrainte peut être modifiée au moyen d'une vis de réglage (37).

4. Machine d'impression flexographique selon l'une des revendications 1 à 3, caractérisée en ce qu'un support (18) en forme de segment est fixé sur chaque chariot (17) d'unité d'encrage, concentriquement par rapport à la roue dentée (15) du cylindre de trame, support (18) dans lequel sont montées des chevilles (20, 21, 22, 23) aptes à se déplacer vers l'extérieur, radialement par rapport à la roue dentée (15) du cylindre de trame, et comportant des têtes pouvant s'engager entre les dents dudit cylindre de trame, et que les têtes, décalées de la fraction de leur nombre, agissent sur un pas transversal de la denture.

5. Machine d'impression flexographique selon la revendication 4, caractérisée en ce que les chevilles (20, 21, 22, 23) peuvent être sorties au moyen d'unités pneumatiques piston-cylindre (19).

6. Machine d'impression flexographique selon la revendication 4 ou 5, caractérisée en ce qu'il est prévu quatre chevilles (20, 21, 22, 23).

## Claims

1. A flexographic printing machine (1) with several inking units and plate cylinders (6) and at least one impression cylinder (38) driven by a central gear wheel (25) wherewith the gear wheels (7) of the plate cylinders mesh in the printing process, wherein the plate cylinders (6) are mounted on plate cylinder carriages (3) that can be applied to the impression cylinder (38) for printing and be removed therefrom on guideways of the machine frame arranged to be approximately tangential to radial to the central gear wheel (25), and wherein the screen rollers (16) of the inking units, whose screen roller gear wheels (15) mesh with the gear wheels (7) of the plate cylinders (6), can be displaced on inking unit carriages (17) in guideways of the plate cylinder carriages (3), characterized in that the plate cylinders (6) or the gear wheels (71 of the plate cylinders are provided with extensions or bosses (8) haivng on their cylindrical surfaces locking holes (9) axially offset with respect to each other and corresponding in number to that of the peripheral lines of the plate cylinders (6), in that the plate cylinder carriages (3) are provided with locking pins (14) that can be moved out or swung out, respectively arranged to be offset to each other in radial planes in such a way that they can respectively engage in the locking holes (9) of the associated plate cylinder (6) that is determined by the respective axial offset of the locking holes (9), in that the locking holes (9) for each plate cylinder (6) are arranged in such a way that the plate cylinders (6), fixed on the plate cylinder carriages (3) by the locking holes and the locking pins (14), can be moved into the tooth system of the central gear wheel (25) aligned into its fitting position, together with the formes aligned with respect to each other for printing with a suitable fit.

2. A flexographic printing machine according to claim 1, characterized in that, for the alignment of the central gear wheel (25) into its fitting position, a first lever (27) tiltable in its radial plane is mounted in the machine frame at the free end of which lever there is mounted a pinion (29) that can be swung into the tooth system of the central gear wheel (25), which pinion is connected to the first lever (27) with friction to produce a braking torque, in that a shorter second lever (21) pointing in the direction of the tilting pin (26) of the first lever (27) is connected to the pinion (29), at the free end of which second lever there is articulated a pneumatic piston cylinder unit (34) whose other end is mounted in the machine frame, in that the braking torque is so strong that the first lever (27) is tilted by the pneumatic piston cylinder unit (34) until the pinion (29) bears on the central gear wheel (25) before the second lever (31) rotates the pinion (29), and in that the final position of the levers (27, 31) is determined by the moved out position of the pneumatic piston cylinder unit (34).

3. A flexographic printing machine according to claim 1 or 2, characterized in that in order to set the braking torque, a brake lining (35) loaded by a spring (36) bears on the pinion (29), the prestressing of which spring is adjustable by a setscrew (37).

4. A flexographic printing machine according to one of claims 1 to 3, characterized in that on each inking unit carriage (17), there is mounted a segment-shaped support (18) concentrically to the screen roller gear wheel (15), in which support there are mounted pins (20, 21, 22, 23) that can be moved out radially to the screen roller gear wheel (15) with heads that can be moved in between its teeth, and in that the heads, being offset according to the fraction of their number, engage on the tooth system over the circular pitch.

5. A flexographic printing machine according to claim 4, characterized in that the pins (20, 21, 22, 23) can be moved out by pneumatic piston cylinder units (19).

6. A flexographic printing machine according to claim 4 or 5, characterized in that provision is made for four pins (20, 21, 22, 23).
